# EUROPÄISCHE PATENTSCHRIFT

(11) **EP 1 760 001 B1**
(45) Veröffentlichungstag und Bekanntmachung des Hinweises auf die Patenterteilung: **02.05.2007**
(21) Anmeldenummer: 05019381.2
(22) Anmeldetag: 06.09.2005
(51) Int. Cl.: B65D 19/08

(54) **Vertikalwand für Paletten**
Vertical wall for pallets
Mur vertical pour palettes

(43) Veröffentlichungstag der Anmeldung: 07.03.2007
(73) Patentinhaber: LOG Beteiligungs GmbH, 32657 Lemgo (DE)
(72) Erfinder: Bartmann-Sonnenburg, Harald, 32657 Lemgo (DE)
(74) Vertreter: Schirmer, Siegfried

(56) Entgegenhaltungen:
- DE-A1- 2 162 087
- DE-A1- 3 923 323
- DE-U1- 7 902 992
- DE-U1- 8 201 508
- DE-U1- 20 218 276
- DE-U1- 29 502 174
- US-A- 2 471 693
- US-A1- 2005 126 448

## Beschreibung

Die Erfindung betrifft ein Stützgestell für auf einer Palette zu transportierende Gegenstände.

Längliche Gegenstände, wie beispielsweise längliche Pakete, können beim Transport auf Plattformen, wie beispielsweise auf Paletten, nicht aufrecht hingestellt werden, da sie während des Transports leicht umfallen und dadurch beschädigt werden können. Daher werden derartige längliche Gegenstände auf die Plattform gelegt. Nachteilig ist hierbei, daß diese Gegenstände häufig so lang sind, daß sie über die Plattform hinausragen, was den Transport und eine platzsparende Anordnung mehrerer dieser Plattformen beispielsweise in einem Container oder in einem Laderaum eines Lastwagens erschwert.

Aus dem Dokument DE 82 1 508 U1, das den Oberbegriff des Anspruchs 1 offenbart, ist eine Palette zum Transport von Stückgut bekannt. An der Palette ist zur Stützung des zu transportierenden Stückguts ein aufrechtstehender rechteckiger Rahmen mit Längsstreben gebildet, die über Sprossen miteinander verbunden sind.

In dem Dokument DE 21 62 087 A1 ist eine Palette offenbart, an der ein Stützgestell für einen auf der Palette zu transportierenden Gegenstand angeordnet ist. Das Stützgestell umfaßt aufrechtstehende Stützelemente zum Stützen des Gegenstandes und ein mit dem Stützelement verbundenes Befestigungselement zum Befestigen des Stützgestells an der Palette. Das Stützgestell wird an der Palette mittels Befestigungshaken gehalten, die im Gebrauch Querstreben der Palette umfassen. Das Befestigungselement umfaßt eine Verbindungsschiene an der das Stützelement befestigt ist.

Der Erfindung liegt die Aufgabe zu Grunde, ein Stützgestell für eine Palette so auszubilden, das auch längliche Gegenstände aufrecht stehend auf dieser Palette transportiert werden können, ohne daß die Gefahr besteht, daß sie während des Transports umfallen und beschädigt werden.

Diese Aufgabe wird durch ein Stützgestell nach Anspruch 1 für auf einer Palette zu transportierende Gegenstände gelöst.

Das Befestigungselement weist Befestigungshaken auf, die so angepasst sind, daß sie im Gebrauch in die Palette greifen. Es ist vorgesehen, daß zum Befestigen des Stützgestells an der Palette, die mehrere Tragestreben aufweist, das Befestigungselement Befestigungsschenkel aufweist, die so ausgebildet sind, daß sie im Gebrauch zwischen Tragestreben der Palette greifen und nicht in den Tragebereich der Palette reinragen. Die Befestigungshaken sind so angeordnet, daß sie im Gebrauch Querstreben der Palette, die quer zu den Tragestreben der Palette angeordnet sind, umfassen.

Es ist vorgesehen, daß das Befestigungselement eine Verbindungsschiene aufweist, an der das Stützelement befestigt ist. Die Befestigungsschenkel verlaufen senkrecht zur Befestigungsschiene und sind an dieser befestigt. Zumindest ein Befestigungshaken ist an einem Befestigungsschenkel befestigt, und zumindest ein weiterer Befestigungshaken ist an der Verbindungsschiene befestigt.

Ein Ausführungsbeispiel der Erfindung ist in der Zeichnung dargestellt und wird nachfolgend erläutert. Es zeigen:
- Fig. 1: eine Draufsicht auf eine erfindungsgemäße Ausführungsform eines Stützgestells, das an einer Palette befestigt ist,
- Fig. 2: eine Seitenansicht der Palette,
- Fig. 3: eine Schnittansicht des Stützgestells entlang der Linie A-A in Fig. 1,
- Fig. 4: die Schnittansicht des Stützgestells aus Fig. 3, allerdings mit einem zu transportierenden Gegenstand,
- Fig. 5: eine Seitenansicht des Stützgestells und
- Fig. 6: eine Seitenansicht eines Teils des Stützgestells.

Fig. 1 zeigt eine Draufsicht auf eine erfindungsgemäße Ausführungsform eines Stützgestells 1, das an einer bekannten üblicherweise verwendeten Palette 3 befestigt ist. Die Palette 3 weist Tragestreben 5 auf, auf denen im Gebrauch die zu transportierenden Gegenstände lagern. Dazu senkrecht sind Querstreben 7 angeordnet. In Fig. 2, die eine Seitenansicht der Palette 3 betrachtet aus der Blickrichtung 9 darstellt, ist zu erkennen, daß die Querstreben 7 auf Klötzen 11 lagern. Die Klötze 11 wiederum sind an Streben 13 befestigt, die genauso ausgebildet sind, wie die Tragestreben 5 und parallel zu diesen verlaufen. Die Palette 3 kann beispielsweise eine so genannte Europalette sein, die allgemein bekannt ist, so daß hier auf weitere Ausführungen zur Palette verzichtet wird.

In Fig. 3 ist eine Schnittansicht des Stützgestells 1 aus Fig. 1 entlang der Linie A-A dargestellt. Fig. 4 zeigt die gleiche Schnittansicht, allerdings mit einem auf der Palette 3 angeordneten zu transportierenden länglichen Gegenstand 19. Fig. 5 zeigt eine Seitenansicht des Stützgestells 1 betrachtet aus der Blickrichtung 10. Das Stützgestell 1 weist ein Stützelement 18 und ein Befestigungselement 17 auf. Das Stützelement 18, das am besten in Fig. 5 zu erkennen ist, ist im Gebrauch vertikal orientiert und dient als Stütze für hochkant auf der Palette 3 lagernde längliche Gegenstände 19. An dem Stützelement 18 können Haltebänder, beispielsweise Expandergummis, angebracht sein, die den länglichen Gegenstand 19 im Gebrauch umfassen und gegen Verrutschen sichern. Das Stützelement 18 weist ein U-förmig gebogenes Rohr 23 auf, deren Schenkel durch eine Querstrebe 25 verbunden sind. Alternativ könnte das Stützelement auch eine im Gebrauch vertikal orientierte Stützwand sein.

Das Befestigungselement 17 weist zwei Befestigungsschenkel 31 auf, die sich senkrecht zu und von dem Stützelement 18 ausgehend erstrecken. Der von dem Stützelement 18 wegzeigende Endabschnitt 12 des jeweiligen Befestigungsschenkels 31 ist so abgeschrägt, daß das Befestigen des Stützgestells 1 an der Palette 3 erleichtert wird. Außerdem weist das Befestigungselement 17 Befestigungshaken 29 auf, wobei jeweils ein Befestigungshaken 29 an dem jeweiligen Befestigungsschenkel 31 und ein weiterer Befestigungshaken 29 an einer Verbindungsschiene 27 derart befestigt ist, daß die Befestigungshaken 29 die Querstreben 7 der Palette 3, wie in Fig. 3 und Fig. 4 dargestellt, umfassen.

Die Verbindungsschiene 27 ist in einem vergrößerten Ausschnitt in Fig. 6 dargestellt. Die Verbindungsschiene 27 ist treppenartig ausgebildet und weist zwei rechte Winkel 28 und 30 auf, wobei die Befestigungsschenkel 31 des Befestigungselementes 17 mit dem rechten Winkel 28 der Verbindungsschiene 27 und das U-förmige Rohr 23 des Stützelementes 18 mit dem rechten Winkel 30 der Verbindungsschiene 27 verschweißt ist. Die Verbindungsschiene 27 und das Rohr 23 sind derart ausgebildet, daß die Seite 32 des Winkels 28 der Verbindungsschiene 27 mit der Seite 34 des Rohres 23, die der Tragfläche der Palette 3 abgewandt ist, fluchtet.

Die Befestigungsschenkel 31 des Befestigungselementes 17 sind derart bemessen, daß sie im Gebrauch, das heißt, wenn die Befestigungshaken 29 die Querstreben 7 umfassen, nicht in den Tragebereich der Palette 3 reinragen. Daher weisen die Befestigungsschenkel 31 eine geringere Stärke auf als die Querstreben 7. Die Befestigungsschenkel 31 sind jeweils durch Rechteckrohre gebildet, die, um zusammen mit einer Europalette verwendet zu werden, beispielsweise eine Höhe von 20 mm aufweisen.

Das Stützgestell 1 kann aus Metall-, Kunststoff- oder Holzelementen zusammengesetzt sein. Bevorzugt besteht das Stützgestell 1 aus zusammengeschweißten Eisenelementen.

### Aufstellung der Bezugszeichen:

- 1: Stützgestell
- 3: Palette
- 5: Tragestreben
- 7: Querstreben
- 9,10: Blickrichtung
- 11: Klotz
- 12: Endabschnitt eines Befestigungsschenkels
- 13: Streben
- 17: Befestigungselement
- 18: Stützelement
- 19: länglicher Gegenstand
- 23: U-förmiges Rohr
- 25: Querstrebe
- 27: Verbindungsschiene
- 28, 30: Winkel der Verbindungsschiene
- 29: Befestigungshaken
- 31: Befestigungsschenkel

## Patentansprüche

1. Stützgestell für auf einer Palette (3) zu transportierende Gegenstände (19) mit einem Stützelement (18) zum Stützen der Gegenstände (19) und einem mit dem Stützelement (18) verbundenen Befestigungselement (17) zum Befestigen des Stützgestells (1) an der Palette (3), wobei das Befestigungselement (17) Befestigungshaken (29) aufweist, die so angepaßt sind, daß sie im Gebrauch in die Palette (3) greifen und wobei das Befestigungselement (17) eine Verbindungsschiene (27) aufweist, an der das Stützelement (19) befestigt ist, **dadurch gekennzeichnet, daß** das Befestigungselement (17) Befestigungsschenkel (31) aufweist, die so ausgebildet sind, daß sie im Gebrauch zwischen die Tragestreben (5) der Palette (3) greifen und nicht in einen Tragebereich der Palette (3) reinragen, wobei die Befestigungsschenkel (31) senkrecht zur Verbindungsschiene (27) verlaufen und an dieser befestigt sind und wobei zumindest ein Befestigungshaken (29) an einem der Befestigungsschenkel (31) und zumindest ein weiterer Befestigungshaken (29) an der Verbindungsschiene (27) befestigt sind, und wobei die Befestigungshaken (29) im Gebrauch Querstreben (7) der Palette (3), die quer zu Tragestreben (5) der Palette (3) angeordnet sind, umfassen.

2. Stützgestell nach Anspruch 1, **dadurch gekennzeichnet, daß** das Stützelement (18) im Gebrauch vertikal orientiert ist.

3. Stützgestell nach einem der Ansprüche 1 oder 2, **dadurch gekennzeichnet, daß** das Stützelement (18) ein U-förmig gebogenes Rohr (23) aufweist.

4. Stützgestell nach Anspruch 3, **dadurch gekennzeichnet, daß** das Rohr (23) mindestens eine Querstrebe (25) aufweist.

5. Stützgestell nach einem der Ansprüche 1 bis 4, **dadurch gekennzeichnet, daß** das Stützgestell (1) Haltebänder zum Halten der Gegenstände (19) auf der Palette (3) aufweist.

## Claims

1. Support frame for objects (19), which are to be transported on a pallet (3), with a support element (18) for supporting the objects (19) and a fastening element (17), which is connected with the support element (18), for fastening the support frame (1) to the pallet (3), wherein the fastening element (17) has fastening hooks (29) which are so adapted that in use they engage in the pallet (3) and wherein the fastening element (17) has a connecting rail (27) to which the support element (19) is fastened, **characterised in that** the fastening element (17) has fastening limbs (31) which are so constructed that they engage in the region between the support struts (5) of the pallet (3) and do not project into a support region of the pallet (3) wherein the fastening limbs (31) extend perpendicularly to the connecting rail (27) and are fastened thereto and wherein at least one fastening hook (29) is fastened to one of the fastening limbs (31) and at least one further fastening hook (29) to the connecting rail (27), and wherein the fastening hooks (29) in use embrace transverse struts (7), which are arranged transversely to support struts of the pallet (3), of the pallet (3).

2. Support frame according to claim 1, **characterised in that** the support element (18) is oriented to be vertical in use.

3. Support frame according to one of claims 1 and 2, **characterised in that** the support element (18) comprises a tube (23) bent to be U-shaped.

4. Support frame according to claim 1, **characterised in that** the tube (23) comprises at least one transverse strut (25).

5. Support frame according to one of claims 1 to 4, **characterised in that** the support frame (1) comprises holding straps for holding the objects (19) on the pallet.

## Revendications

1. Structure de soutien pour des objets (19) à transporter sur une palette (3), comprenant un élément de soutien (18) pour soutenir les objets (19) et un élément de fixation (17) relié à l'élément de soutien (18) pour fixer la structure de soutien (1) à la palette (3), dont l'élément de fixation (17) présente des crochets de fixation (29) adaptés pour s'engager dans la palette (3) pendant l'utilisation, et l'élément de fixation (17) présente un rail de liaison (27) auquel est fixé l'élément de soutien (18),
**caractérisée en ce que**
l'élément de fixation (17) présente des branches de fixation (31) qui s'engagent pendant l'utilisation entre les entretoises de support (5) de la palette (3) et ne font pas saillie dans une zone portante de la palette (3), les branches de fixation (31) sont perpendiculaires au rail de liaison (27) et sont fixées à celui-ci, et au moins un crochet de fixation (29) est fixé à l'une des branches de fixation (31) et au moins un autre crochet de fixation (29) au rail de fixation (27), et les crochets de fixation (29) pendant l'utilisation entourent des traverses (7) de la palette (3) disposées transversalement par rapport aux entretoises de support (5) de la palette (3).

2. Structure de soutien selon la revendication 1,
**caractérisée en ce que**
pendant l'utilisation l'élément de soutien (18) est orienté verticalement.

3. Structure de soutien selon l'une quelconque des revendications 1 ou 2,
**caractérisée en ce que**
l'élément de soutien (18) présente un tube (23) plié en U.

4. Structure de soutien selon la revendication 3,
**caractérisée en ce que**
le tube (23) présente au moins une traverse (25).

5. Structure de soutien selon l'une quelconque des revendications 1 à 4,
**caractérisée en ce que**
la structure de soutien (1) présente des bandes de retenue pour retenir les objets (19) sur la palette (3).
